# EUROPÄISCHE PATENTSCHRIFT

(11) **EP 2 171 257 B1**
(45) Veröffentlichungstag und Bekanntmachung des Hinweises auf die Patenterteilung: **15.08.2012**
(21) Anmeldenummer: 08760769.3
(22) Anmeldetag: 10.06.2008
(51) Int. Cl.: F02M 47/02, F02M 63/00

(54) **STEUERVENTIL FÜR EINEN KRAFTSTOFFINJEKTOR SOWIE KRAFTSTOFFINJEKTOR**
CONTROL VALVE FOR A FUEL INJECTOR AND FUEL INJECTOR
SOUPAPE DE COMMANDE POUR INJECTEUR DE CARBURANT, ET INJECTEUR DE CARBURANT

(30) Priorität: 21.06.2007 DE 102007028485; 17.09.2007 DE 102007044355
(43) Veröffentlichungstag der Anmeldung: 07.04.2010
(73) Patentinhaber: Robert Bosch GmbH, 70442 Stuttgart (DE)
(72) Erfinder: HAUG, Stefan, 71111 Waldenbuch (DE); EISENMENGER, Nadja, 70469 Stuttgart (DE); MAGEL, Hans-Christoph, 72764 Reutlingen (DE)
(86) Internationale Anmeldenummer: PCT/EP2008/057209
(87) Internationale Veröffentlichungsnummer: WO 2008/155260

(56) Entgegenhaltungen:
- EP-A- 1 612 403
- EP-A- 1 612 405

## Beschreibung

### Stand der Technik

Die Erfindung betrifft ein Steuerventil für einen Kraftstoffinjektor gemäß dem Oberbegriff des Anspruchs 1 sowie einen Kraftstoffinjektor gemäß Anspruch 10.

Aus der EP 1 612 403 A1 ist ein Kraftstoffinjektor mit einem in axialer Richtung druckausgeglichenen Steuerventil bekannt. Das Steuerventil weist eine mittels eines elektromagnetischen Aktuators in axialer Richtung zwischen einer Schließstellung und einer Öffnungsstellung verstellbare Steuerhülse auf, die an einem, die Steuerhülse durchsetzenden Führungsstift geführt ist. Dabei ist der Führungsstift einstückig mit einem Ventilkörper ausgebildet, an dem auch der Steuerventilsitz für die Steuerhülse angeordnet ist. Nachteilig bei dem bekannten Steuerventil ist es, dass der Steuerventilsitz aufgrund seiner schlechten Zugänglichkeit aufwendig zu fertigen ist und dass ein vergleichsweise großer minimaler Durchmesser des Führungsstiftes aus Festigkeitsgründen nicht unterschritten werden darf, da die Zuführung von Kraftstoff aus einer Steuerkammer über einen im Ventilkörper vorgesehenen Ablaufkanal erfolgt, der senkrecht innerhalb des Führungsstiftes von Querbohrungen geschnitten wird.

Als hausinterner Stand der Technik der Anmelderin ist ein optimiertes Steuerventil bekannt. Dieses, in axialer Richtung ebenfalls druckausgeglichene Ventil weist eine Steuerhülse auf, die einen Druckstift umschließt, der den innerhalb der Steuerhülse angeordneten, mit der Steuerkammer verbundenen Druckraum in axialer Richtung abdichtet. Der Druckstift ist nicht einstückig mit dem Ventilkörper ausgebildet, an dem auch der Steuerventilsitz angeordnet ist, sondern als von dem Ventilkörper separates Bauteil, das sich in axialer Richtung an einem von dem Steuerventilsitz beabstandeten Injektorbauteil, insbesondere federkraftunterstützt, abgestützt ist. Dies ermöglicht eine verbesserte Zugänglichkeit des Steuerventilsitzes und damit eine vereinfachte Fertigbarkeit. Zudem werden Festigkeitsprobleme vermieden. Bei Versuchen mit dem hausinternen Steuerventil wurde festgestellt, dass es sowohl bei einem als Kegelsitz ausgebildeten Steuerventilsitz mit einem Konuswinkel von 90° als auch bei einem als Flachsitz (Konuswinkel = 180°) ausgebildeten Steuerventilsitz beim Anschlagen der Steuerhülse am Steuerventilsitz zu einer Relativbewegung der Ventilhülse quer zu ihrer Längserstreckung relativ zu dem Steuerventilsitz kommt. Dabei wurde beobachtet, dass sich bei einem als Kegelsitz ausgebildeten Steuerventilsitz mit einem Konuswinkel von 90° der die Dichtfläche der Steuerhülse aufweisende Bereich der Steuerhülse elastisch radial nach außen verstellt, d.h. aufgeweitet wird, wohingegen es bei einem Flachsitz zu einer radialen Verstellung nach innen kommt. Dieser Schlupf zwischen Steuerhülse und Steuerventilsitz führt zu einem erhöhten Verschleiß an der Steuerhülse sowie am Steuerventilsitz und damit zur Bildung einer Druckstufe an der Steuerhülse, die eine unerwünschte in Öffnungsrichtung der Steuerhülse wirkende Kraft auf die Steuerhülse bewirkt.

### Offenbarung der Erfindung

### Technische Aufgabe

Der Erfindung liegt die Aufgabe zugrunde, ein Steuerventil (Servoventil) vorzuschlagen, bei dem Verschleißerscheinungen minimiert sind. Ferner besteht die Aufgabe darin einen entsprechend optimierten Kraftstoffinjektor vorzuschlagen.

### Technische Lösung

Diese Aufgabe wird hinsichtlich des Steuerventils mit den Merkmalen des Anspruchs 1 und hinsichtlich des Kraftstoffinjektors mit den Merkmalen des Anspruchs 10 gelöst. Vorteilhafte Weiterbildungen der Erfindung sind in den Unteransprüchen angegeben. In den Rahmen der Erfindung fallen auch sämtliche Kombinationen aus zumindest zwei von in der Beschreibung, den Ansprüchen und/oder den Figuren offenbarten Merkmalen.

Der Erfindung liegt der Gedanke zugrunde, den Konuswinkel des außenkegelstumpfförmigen Steuerventilsitzes so zu wählen, dass der Anschlagschlupf des Dichtflächenbereichs der Steuerhülse relativ zu dem Steuerventilsitz minimiert oder im Optimalfall vollständig vermieden wird. Es hat sich überraschenderweise herausgestellt, dass, wenn der Konuswinkel des Steuerventilsitzes aus einem Wertebereich zwischen etwa 120° und etwa 170° gewählt wird ein positiver Effekt im Hinblick auf die Minimierung des Anschlagschlupfes quer zur Längserstreckung der Steuerhülse resultiert. Dieser Effekt kann darauf zurückgeführt werden, das durch einen Konuswinkel aus einem Wertebereich zwischen etwa 120° und etwa 170°, der je nach Dimensionierung und geometrischer Ausgestaltung des die Dichtfläche aufweisenden Dichtbereichs der Steuerhülse gewählt werden muss, eine nach radial außen wirkende Kraftkomponente in den Dichtbereich der Steuerhülse induziert wird, die dem Nachinnengleiten des Dichtbereichs, wie dieser bei einem Flachsitz zu beobachten ist, entgegen wirkt. Dadurch, dass ein Konuswinkel von 120° nicht unterschritten wird, wird erreicht, dass die induzierte, nach radial außen wirkenden Kraftkomponente geringer ist als bei einem kegelförmigen Steuerventilsitz mit einem Konuswinkel von 90°, wodurch, eine (zu große) radial nach außen wirkende, elastische Verformung bzw. Bewegung der Steuerhülse in ihren Dichtbereich relativ zu dem Steuerventilsitz überraschenderweise vermieden wird. Unter Konuswinkel im Sinne der Erfindung ist dabei der Winkel zu verstehen, den zwei in einer die Längsmittelachse des Steuerventilsitzes aufnehmenden Ebene liegenden Mantelflächenabschnitte (Schrägstrecken) des Steuerventilsitzes einschließen. Anders ausgedrückt, handelt es sich bei dem Konuswinkel um den verdoppelten Winkel zwischen der Mantelfläche des außenkegelstumpfförmigen Steuerventilsitzes und der Längsmittelachse des Steuerventilsitzes.

Es liegt im Rahmen der Erfindung, dass die Steuerhülse an ihrem Innenumfang und/oder an ihrem Außenumfang geführt ist. Dabei kann zur Führung der Steuerhülse an ihrem Innenumfang ein mit dem den Steuerventilsitz aufweisenden Bauteil einstückiger Führungsstift vorgesehen werden, der die Steuerhülse durchsetzt. Alternativ ist es denkbar, dass in der Steuerhülse ein Druckstift angeordnet ist, der als von dem den Steuerventilsitz aufweisenden Ventilkörper separates Bauteil ausgebildet ist und der derart lagefest positioniert ist, dass er die Führung der Steuerhülse übernehmen kann. Bevorzugt ist eine Ausführungsform, bei der in der Steuerhülse lediglich ein sich an einem, von dem den Steuerventilsitz aufweisenden Ventilkörper, beabstandeten Bauteil abstützender Druckstift vorgesehen ist und die Steuerhülse an ihrem Außenumfang geführt ist. Ferner liegt es im Rahmen der Erfindung die Steuerhülse alternativ mittels eines Piezoaktuators oder eines elektromagnetischen Aktuators zwischen ihrer Schließstellung, in der sie am Steuerventilsitz anliegt und einer von dem Steuerventilsitz beabstandeten Öffnungsstellung, in der die Steuerkammer mit einem Niederdruckbereich des Injektors hydraulisch verbunden ist, verstellbar ist.

Je nach geometrischer Ausgestaltung der Steuerhülse, insbesondere in ihrem die Dichtfläche aufweisenden Dichtbereich, muss ein für den konkreten Anwendungsfall optimaler Konuswinkel des Steuerventilsitzes aus dem Wertebereich zwischen etwa 120° und etwa 170° gewählt werden. Es hat sich herausgestellt, dass Konuswinkel aus einem Wertebereich zwischen 130° und 170° zu bevorzugen sind. Besonders zu bevorzugen sind Konuswinkel aus einem Wertebereich zwischen 140° und 170°. Dabei wurden in Versuchen besonders gute Ergebnisse bei der Kombination eines Sitzdurchmessers (Dichtdurchmessers) von 2,5 mm und einem Konuswinkel von 140° erzielt. Besonders vorteilhaft hat sich die Wahl eines Konuswinkels aus einem Wertebereich zwischen 150° und 170°, bevorzugt aus einem Wertebereich zwischen 155° und 160° herausgestellt. Insbesondere für einen Sitzdurchmesser (Dichtdurchmesser) von 1,8 mm ist ein Konuswinkel des Steuerventilsitzes von 160° optimal.

Bevorzugt ist eine Ausführungsform, bei der die Dichtfläche, die mit dem außenkonusförmigen Steuerventilsitz zusammenwirkt, an einem innenkonusförmigen Stirnseitenabschnitt der Steuerhülse ausgebildet ist, die Dichtfläche also selbst innenkonusförmig ist. Hierdurch können Verschleißerscheinungen weiter minimiert werden.

Zur Realisierung einer Dichtkante mit einer minimalen Radialerstreckung ist eine Ausführungsform von Vorteil, bei der der Innenkonuswinkel des die Dichtfläche aufweisenden Innenkonus (etwas) größer gewählt ist als der Konuswinkel des außenkegelstumpfförmigen Steuerventilsitzes.

Es hat sich als besonders vorteilhaft herausgestellt, wenn die Winkeldifferenz zwischen dem Innenkonuswinkel und dem die Dichtfläche aufweisenden Abschnitt der Steuerhülse aus einem Wertebereich zwischen etwa 1° und etwa 10° gewählt ist. Besonders bevorzugt ist ein um etwa 2° bis 9° größerer Innenkonuswinkel als der Konuswinkel des Steuerventilsitzes. Besonders optimierte Ergebnisse im Hinblick auf den Verschleiß und die Dichtigkeit des Steuerventils im geschlossenen Zustand wurden mit einer Winkeldifferenz zwischen Innenkonuswinkel und Konuswinkel des Steuerventilsitzes aus einem Wertebereich wischen 3° und 6° erzielt.

Besonders bevorzugt ist eine Ausführungsform des Steuerventils als in axialer Richtung druckausgeglichenes Ventil, also eines Ventils, auf dessen Steuerhülse im geschlossenen Zustand keine in axialer Richtung gerichteten, resultierenden Verstellkräfte wirken. Dies kann insbesondere dadurch realisiert werden, dass die Dichtfläche stirnseitig unmittelbar an die innere Umfangswand der Steuerhülse angrenzt und sich von dieser in radialer Richtung nach außen sowie in axialer Richtung, also in Richtung des Steuerventilsitzes erstreckt. Anders ausgedrückt grenzt die Sitzlinie (Dichtlinie), mit der die Steuerhülse mit dem außenkegelstumpfförmigen Steuerventilsitz zusammenwirkt an dem Innenumfang der Steuerhülse. Der Innendurchmesser der Dichtlinie entspricht dabei dem Innendurchmesser der Steuerhülse.

Um die maximale Erstreckung der sich durch Verschleiß im Laufe der Zeit vergrößernden Dichtfläche zu begrenzen, ist eine Ausführungsform bevorzugt, bei der an den die Dichtfläche aufweisenden Dichtbereich in radialer Richtung eine Ringfläche anschließt, die bevorzugt in einer gedachten, quer zur Längserstreckung der Steuerhülse angeordneten Ebene liegt. Dabei liegt es im Rahmen der Weiterbildung, dass diese, die maximale Erstreckung der Dichtfläche begrenzende Ringfläche mit der quer zur Längserstreckung der Steuerhülse verlaufenden, gedachten Ebene einen Winkel aus einem Wertebereich zwischen etwa -20° und etwa +20° einschließt.

Die Erfindung führt auch auf einen Kraftstoffinjektor zum Einspritzen von Kraftstoff in einen Brennraum einer Brennkraftmaschine. Dieser weist ein nach dem Konzept der Erfindung ausgebildetes, vorzugsweise in axialer Richtung druckausgeglichenes Steuerventil mit einer Steuerhülse auf, die mit einem außenkegelstumpfförmigen Steuerventilsitz zusammenwirkt, der einen Konuswinkel aus einem Wertebereich zwischen 120° und 170° aufweist. Durch Öffnen des Steuerventils, also durch Abheben der Steuerhülse von dem Steuerventilsitz wird eine mit einem einstückig oder mehrteilig ausgebildeten Einspritzventilelement wirkverbundene Steuerkammer mit einem Injektorrücklauf verbunden, so dass der Kraftstoffdruck in der Steuerkammer rapide abfällt und das Einspritzventilelement von seinem Ventilsitz abhebt und Kraftstoff durch mindestens eine Düsenlochöffnung in den Brennraum der Brennkraftmaschine strömen kann. Dabei ist eine Ausführungsform bevorzugt, bei der die Steuerhülse mit einer Ankerplatte wirkverbunden ist, d.h. einstückig mit dieser ausgebildet oder, insbesondere formschlüssig, mit dieser verbunden ist, wobei die Ankerplatte zum Verstellen der Steuerhülse mit einem elektromagnetischen Aktuator zusammenwirkt.

### Kurze Beschreibung der Zeichnungen

Weitere Vorteile, Merkmale und Einzelheiten der Erfindung ergeben sich aus der nachfolgenden Beschreibung bevorzugter Ausführungsbeispiele sowie anhand der Zeichnungen. Diese zeigen in:
- Fig. 1:: eine unvollständige Darstellung eines Kraftstoffinjektors mit einem eine Steuerhülse aufweisenden Steuerventil und
- Fig. 2:: eine vergrößerte Darstellung einer möglichen Ausbildung des Steuerventilsitzes.

### Ausführungsformen der Erfindung

In den Figuren sind gleiche Bauteile und Bauteile mit der gleichen Funktion mit den gleichen Bezugszeichen gekennzeichnet.

In Fig. 1 ist ein Common-Rail-Injektor ausgebildeter Kraftstoffinjektor mit den kraftstoffzuführenden Komponenten schematisch im Längsschnitt gezeigt. Der Kraftstoffinjektor umfasst einen Haltekörper 1 und einen Düsenkörper 2, die durch eine Spannmutter 3 miteinander verspannt sind. Innerhalb des Haltekörpers 1 und des Düsenkörpers 2 ist ein zweiteiliges Einspritzventilelement 3 längsverschieblich gelagert. Das Einspritzventilelement 3 besteht aus einer Düsennadel 4, die im Düsenkörper 2 längsverschieblich angeordnet ist und einer Steuerstange 5, die längsverschieblich innerhalb des Haltekörpers 1 angeordnet ist.

Die Düsennadel 4 steuert durch ihre Längsbewegung die Öffnung wenigstens einer Einspritzöffnung 6. Der Kraftstoff wird den Einspritzöffnungen 6 aus dem Düsenraum 7 zugeführt, der die Düsennadel 4 umgibt und der über einen Zulaufkanal 8 mit Kraftstoff unter hohem Druck befüllbar ist. Bewegt sich die Düsennadel 10 von den Einspritzöffnungen 6 weg und fährt so in ihre Öffnungsposition, wird Kraftstoff, im Wesentlichen unter Rail-Druck stehend, aus dem Düsenraum 7 über die Einspritzöffnungen 6 in einen in der Zeichnung nicht dargestellten Brennraum einer Brennkraftmaschine eingespritzt. Befindet sich hingegen die Düsennadel 10 in ihrer Schließposition, d.h. in der Anlage an einem Ventilsitz, so werden die Öffnungen 6 durch die Düsennadel 4 verschlossen.

Die Steuerstange 5 ist in einer Längsbohrung 9 innerhalb des Haltekörpers 1 aufgenommen. Die Steuerstange 5 liegt über ein Druckstück 10 an der Düsennadel 4 innerhalb eines Niederdruckraums 11, der über einen nicht gezeigten Kanal mit dem Injektorrücklauf verbunden ist an, so dass sich die Steuerstange 5 synchron mit der Düsennadel 4 in Längsrichtung bewegt. An dem dem Düsenkörper 2 zugewandten Ende ist die Steuerstange 5 von einer Schließfeder 12 umgeben, die sich einerseits in einem Absatz am Haltekörper 1 abstützt und andererseits am Druckstück 10, so dass durch die Kraft der Schließfeder 12 das Druckstück 10 in Richtung der Düsennadel 4 und damit die Düsennadel 4 in ihre Schließposition kraftbeaufschlagt wird.

Zur Zuführung des Kraftstoffs unter hohem Druck ist eine Hochdruckpumpe 13 vorgesehen, die den Kraftstoff aus einem Vorratsbehälter 14 verdichtet und einem Hochdruckspeicher 15 (Rail) zuführt, in welchem der Kraftstoff unter hohem Druck vorgehalten wird. Über eine Hochdruckleitung 16 und einen Hochdruckanschluss 17, der am Kraftstoffinjektor ausgebildet ist, wird der unter hohem Druck stehende Kraftstoff dem Kraftstoffinjektor zugeführt und in der beschriebenen Weise über die Einspritzöffnungen 6 in den Brennraum der Brennkraftmaschine eingespritzt.

Mit seiner der Düsennadel 4 abgewandten Stirnseite begrenzt die Steuerstange 5 eine Steuerkammer 18, die über eine Zulaufbohrung 19 mit Zulaufdrossel 20 mit dem Zulaufkanal 8 verbunden ist. Die Steuerkammer 18 ist über einen Ablaufkanal 21 mit Ablaufdrossel 22 mit einem Druckraum 23 verbunden. Der Druckraum 23 ist radial innerhalb einer in axialer Richtung verstellbaren Steuerhülse 24 eines Steuerventils 25 (Servoventil) angeordnet. Die Steuerhülse 24 wirkt mit einem außenkegelstumpfförmigen Steuerventilsitz 27, der an einem Ventilkörper 28 ausgebildet ist. Innerhalb der Steuerhülse 24 ist ein Druckstift 29 angeordnet, der als von dem Ventilkörper 28 separates Bauteil ausgebildet ist und der sich in axialer Richtung in der Zeichnungsebene nach oben an einem nicht gezeigten Bauteil abstützt. Der Druckstift 29 dient in dem gezeigten Ausführungsbeispiel zur Führung der Steuerhülse 24 in axialer Richtung. Zusätzlich oder alternativ kann eine Führung für die Steuerhülse 24 an ihrem Außenumfang vorgesehen werden.

In dem gezeigten Ausführungsbeispiel ist die Steuerhülse 24 einstückig mit einer Ankerplatte 30 ausgebildet, die mit einem elektromagnetischen Aktuator 31 zusammenwirkt, derart, dass die Ankerplatte 30 und damit die Steuerhülse 24 bei bestromtem elektromagnetischen Aktuator 31 in der Zeichnungsebene nach oben bewegt werden, so dass Kraftstoff aus dem Druckraum 23 in einen Niederdruckbereich 32 des Kraftstoffinjektors und von dort aus zu einem Rücklauf 33 strömen kann, über den eine später noch zu erläuternde Steuermenge an Kraftstoff wieder dem Vorratsbehälter 14 zugeführt ist. Zum Schließen des Steuerventils 25 wird die Bestromung des elektromagnetischen Aktuators 31 unterbrochen und eine Steuerschließfeder 34 drückt die Steuerhülse 24 in axialer Richtung in der Zeichnungsebene nach unten auf den Steuerventilsitz 27.

Um einen Einspritzvorgang zu initiieren wird der elektromagnetische Aktuator 31 des Steuerventils 35 bestromt. Hierdurch hebt die Steuerhülse 24 von ihrem außenkegelstumpfförmigen Steuerventilsitz 27 ab, wodurch Kraftstoff aus der Steuerkammer 18 durch den Ablaufkanal 21 mit Ablaufdrossel 22 und den Druckraum 23 radial zwischen der unteren Stirnseite der Steuerhülse 24 und dem Steuerventilsitz vorbei in den Niederdruckbereich 32 und damit zum Rücklauf 33 strömen kann. Dabei sind die Durchflussquerschnitte der Ablaufdrossel 22 und der Zulaufdrossel 20, über die weiterhin Kraftstoff in die Steuerkammer 18 nachströmt, so aufeinander abgestimmt, dass ein Nettoabfluss (Steuermenge) von Kraftstoff in den Niederdruckbereich 32 und von dort aus in den Rücklauf 33 resultiert. In der Folge sinkt der Druck innerhalb der Steuerkammer 18 rapide ab, wodurch sich das Einspritzventilelement 3, unterstützt durch den unter Hochdruck stehenden Kraftstoff im Düsenraum 7 in axialer Richtung in der Zeichnungsebene nach oben bewegt und den Kraftstofffluss durch die Einspritzöffnungen 6 in den Brennraum der Brennkraftmaschine freigibt.

Zum Beenden des Einspritzvorgangs wird die Bestromung des elektromagnetischen Aktuators 31 unterbrochen, so dass die Steuerhülse 24 von der Steuerschließfeder 34 auf ihren Steuerventilsitz 27 bewegt wird. Durch den durch die Zulaufdrossel 20 in die Steuerkammer 18 nachströmenden Kraftstoff steigt der Druck in der Steuerkammer 18 rapide an, so dass sich das Einspritzventilelement 3 auf seinen Ventilsitz in der Zeichnungsebene nach unten bewegt und den Kraftstofffluss durch die Einspritzöffnungen 6 somit unterbricht.

In Fig. 6 ist eine mögliche Ausführung des Sitzbereichs des Steuerventils 25 vergrößert gezeigt. Zu erkennen ist die Steuerhülse 24, in der der Druckstift 29 aufgenommen ist und somit den von der Steuerhülse 24 radial außen begrenzten Druckraum 23 in axialer Richtung in der Zeichnungsebene nach oben abdichtet und die Druckkräfte aufnimmt. Zu erkennen ist ferner der stirnseitige Dichtbereich 35 der Steuerhülse 24 mit seiner ringförmigen Dichtfläche 36, die mit dem außenkegelstumpfförmigen Steuerventilsitz 27 zusammenwirkt.

Zu erkennen ist ferner der Ablaufkanal 21, aus dem Kraftstoff aus der Steuerkammer in den Druckraum 23 strömen kann. Der Konuswinkel α des Steuerventilsitzes 27 beträgt in dem gezeigten Ausführungsbeispiel etwa 120°. Bevorzugt ist eine noch größere Ausbildung des Konuswinkels, insbesondere von etwa 160°. Der Konuswinkel wird gebildet von der Mantelfläche 37 des Steuerventilsitzes 27, genauer von zwei in einer die Längsmittelachse L des Steuerventilsitzes aufnehmenden Ebene liegenden Abschnitte der Mantelfläche 37. Durch die Wahl des Konuswinkels α wird ein Schlupf beim Anschlagen der Steuerhülse 24 in radialer Richtung relativ zu dem Steuerventilsitz 27 zumindest weitgehend vermieden.

Wie sich ebenfalls aus Fig. 2 ergibt, liegt die Dichtfläche 36, die mit der Mantelfläche 37 zusammenwirkt auf einem innenkonusförmigen Abschnitt 26 mit einem Innenkonuswinkel β von in diesem Ausführungsbeispiel etwa 125°. Wesentlich ist, dass der Innenkonuswinkel β des die ringförmige Dichtfläche 36 aufweisenden Abschnitts 26, der an dem Axialfortsatz 38 angeordnet ist, (etwas) größer ist als der Konuswinkel α des außenkegelstumpfförmigen Steuerventilsitzes 27.

Zu erkennen ist ferner, dass die Dichtfläche 36 an einem ringförmigen Axialfortsatz 38 an der Stirnseite der Steuerhülse 24 angeordnet ist, wobei sich die Dichtfläche 36 unmittelbar ausgehend vom Innenumfang der Steuerhülse 24 sowohl in radialer als auch in axialer Richtung erstreckt. Der Axialfortsatz 38 mit dem die Dichtfläche 36 aufweisenden innenkonusförmigen Abschnitt 26 geht radial nach außen leicht konkav gekrümmt in eine stirnseitige Ringfläche 39 der Steuerhülse über, wobei die Ringfläche 39 in einer senkrecht zur Längsmittelachse L verlaufenden Ebene liegt. Hierdurch wird die maximale Erstreckung, der sich durch Verschleiß vergrößernden Dichtfläche 36 begrenzt.

## Patentansprüche

1. Steuerventil für einen Kraftstoffinjektor mit einer Steuerhülse (24), die einen Druckraum (23) begrenzt und die in Längsrichtung beweglich gelagert ist, wobei die Steuerhülse (24) an ihrer Stirnseite eine Dichtfläche (36) aufweist, mit der sie mit einem an einem Ventilkörper (28) ausgebildeten, außenkegelstumpfförmigen Steuerventilsitz (27) zusammenwirkt,
**dadurch gekennzeichnet,**
**dass** der Konuswinkel des Steuerventilsitzes (27) aus einem Wertebereich zwischen 120° und 170° gewählt ist.

2. Steuerventil nach Anspruch 1,
**dadurch gekennzeichnet,**
**dass** der Konuswinkel des Steuerventilsitzes (27) aus einem Wertebereich zwischen 130° und 170°, insbesondere aus einem Wertebereich zwischen 140° und 170°, vorzugsweise aus einem Wertebereich zwischen 150° und 170°, insbesondere bevorzugt zwischen 155° und 165° gewählt ist.

3. Steuerventil nach einem der Ansprüche 1 oder 2,
**dadurch gekennzeichnet,**
**dass** der Konuswinkel etwa 160° beträgt.

4. Steuerventil nach einem der Ansprüche 1 bis 3,
**dadurch gekennzeichnet,**
**dass** die Dichtfläche (36) an einem innenkonusförmigen Abschnitt (26) der Steuerhülse (24) ausgebildet ist.

5. Steuerventil nach Anspruch 4,
**dadurch gekennzeichnet,**
**dass** der Innenkonuswinkel des die Dichtfläche (36) aufweisenden Abschnittes (26) größer ist als der Konuswinkel des Steuerventilsitzes (27).

6. Steuerventil nach Anspruch 5,
**dadurch gekennzeichnet,**
**dass** der Innenkonuswinkel um einen Winkel aus einem Wertebereich zwischen 1° und 10°, insbesondere zwischen 2° und 9°, vorzugsweise zwischen 3° und 6°, größer ist als der Konuswinkel des Steuerventilsitzes (27).

7. Steuerventil nach einem der Ansprüche 4 bis 6,
**dadurch gekennzeichnet,**
**dass** die Dichtfläche (36) an die innere Umfangswand der Steuerhülse (24) angrenzt und sich von dieser nach radial außen und in axialer Richtung erstreckt.

8. Steuerventil nach einem der Ansprüche 4 bis 7,
**dadurch gekennzeichnet,**
**dass** die Dichtfläche (36) an einem stirnseitigen, ringförmigen Axialfortsatz (38) der Steuerhülse (24) angeordnet ist an den radial nach außen eine Ringfläche (39) anschließt, die quer zur Längserstreckung der Steuerhülse (24) verläuft oder mit einer gedachten quer zur Längserstreckung der Steuerhülse (24) angeordneten Ebene einen Winkel aus einem Bereich zwischen -20° und + 20° einschließt.

9. Steuerventil nach einem der vorhergehenden Ansprüche,
**dadurch gekennzeichnet,**
**dass** die Steuerhülse (24), wenn diese am Steuerventilsitz (27) anliegt, in axialer Richtung druckausgeglichen ist.

10. Kraftstoffinjektor zum Einspritzen von Kraftstoff in einen Brennraum einer Brennkraftmaschine, insbesondere Common-Rail-Injektor, mit einem Steuerventil (25) nach einem der Ansprüche 1 bis 9, mit dem der Kraftstoffdruck in einer mit einer mit einem Einspritzventilelement (3) wirkverbundenen Steuerkammer (18) beeinflussbar ist, wobei das Einspritzventilelement (3) in Abhängigkeit des Kraftstoffdruckes in der Steuerkammer (18) zwischen einer Schließstellung und einer den Kraftstofffluss in den Brennraum freigebenden Öffnungsstellung verstellbar ist.

## Claims

1. Control valve for a fuel injector having a control sleeve (24) which delimits a pressure space (23) and which is mounted such that it can be moved in the longitudinal direction, the control sleeve (24) having, on its end side, a sealing face (36), by way of which it interacts with an outwardly frustoconical control-valve seat (27) which is formed on a valve body (28), **characterized in that** the cone angle of the control-valve seat (27) is selected from a value range between 120° and 170°.

2. Control valve according to Claim 1, **characterized in that** the cone angle of the control-valve seat (27) is selected from a value range between 130° and 170°, in particular from a value range between 140° and 170°, preferably from a value range between 150° and 170°, particularly preferably between 155° and 165°.

3. Control valve according to either of Claims 1 and 2, **characterized in that** the cone angle is approximately 160°.

4. Control valve according to one of Claims 1 to 3, **characterized in that** the sealing face (36) is formed on an inner cone-shaped section (26) of the control sleeve (24).

5. Control valve according to Claim 4, **characterized in that** the inner cone angle of the section (26) which has the sealing face (36) is greater than the cone angle of the control-valve seat (27).

6. Control valve according to Claim 5, **characterized in that** the inner cone angle is greater than the cone angle of the control-valve seat (27) by an angle from a value range between 1° and 10°, in particular between 2° and 9°, preferably between 3° and 6°.

7. Control valve according to one of Claims 4 to 6, **characterized in that** the sealing face (36) adjoins the inner circumferential wall of the control sleeve (24) and extends from this radially to the outside and in the axial direction.

8. Control valve according to one of Claims 4 to 7, **characterized in that** the sealing face (36) is arranged on an end-side, annular axial projection (38) of the control sleeve (24) and is adjoined radially on the outside by an annular face (39) which extends transversely with respect to the longitudinal extent of the control sleeve (24) or, with an imaginary plane which is arranged transversely with respect to the longitudinal extent of the control sleeve (24), encloses an angle in a range between -20° and +20°.

9. Control valve according to one of the preceding claims, **characterized in that**, when it bears against the control-valve seat (27), the control sleeve (24) is pressure-equalized in the axial direction.

10. Fuel injector for the injection of fuel into a combustion chamber of an internal combustion engine, in particular common-rail injector, having a control valve (25) according to one of Claims 1 to 9, by way of which the fuel pressure in a control chamber (18) which is operatively connected to an injection-valve element (3) can be influenced, it being possible for the injection-valve element (3) to be adjusted as a function of the fuel pressure in the control chamber (18) between a closed position and an open position which releases the fuel flow into the combustion chamber.

## Revendications

1. Soupape de commande pour un injecteur de carburant, comprenant une douille de commande (24) qui limite un espace de pression (23) et qui est montée mobile dans la direction longitudinale, la douille de commande (24) présentant sur son côté frontal une surface d'étanchéité (36) avec laquelle elle coopère avec un siège de soupape de commande (27) en forme de tronc de cône extérieur, réalisé sur un corps de soupape (28),
**caractérisée en ce que**
l'angle de conicité du siège de soupape de commande (27) est sélectionné dans une plage de valeurs entre 120° et 170°.

2. Soupape de commande selon la revendication 1,
**caractérisée en ce que**
l'angle de conicité du siège de soupape de commande (27) est sélectionné dans une plage de valeurs entre 130° et 170°, notamment dans une plage de valeurs entre 140° et 170°, de préférence dans une plage de valeurs entre 150° et 170°, et particulièrement préférablement entre 155° et 165°.

3. Soupape de commande selon l'une quelconque des revendications 1 ou 2,
**caractérisée en ce que**
l'angle de conicité vaut environ 160°.

4. Soupape de commande selon l'une quelconque des revendications 1 à 3,
**caractérisée en ce que**
la surface d'étanchéité (36) est réalisée sur une portion (26) en forme de cône interne de la douille de commande (24).

5. Soupape de commande selon la revendication 4,
**caractérisée en ce que**
l'angle de conicité interne de la portion (26) présentant la surface d'étanchéité (36) est supérieur à l'angle de conicité du siège de soupape de commande (27).

6. Soupape de commande selon la revendication 5,
**caractérisée en ce que**
l'angle de conicité interne est supérieur à l'angle de conicité du siège de soupape de commande (27) d'un angle dans une plage de valeurs comprise entre 1° et 10°, notamment entre 2° et 9°, de préférence entre 3° et 6°.

7. Soupape de commande selon l'une quelconque des revendications 4 à 6,
**caractérisée en ce que**
la surface d'étanchéité (36) est adjacente à la paroi périphérique interne de la douille de commande (24) et s'étend depuis celle-ci radialement vers l'extérieur et dans la direction axiale.

8. Soupape de commande selon l'une quelconque des revendications 4 à 7,
**caractérisée en ce que**
la surface d'étanchéité (36) est disposée sur une saillie axiale (38) de la douille de commande (24) de forme annulaire et située du côté frontal, à laquelle se raccorde radialement vers l'extérieur une surface annulaire (39) qui s'étend transversalement à l'étendue longitudinale de la douille de commande (24) ou qui forme avec un plan imaginaire disposé transversalement à l'étendue longitudinale de la douille de commande (24) un angle dans une plage comprise entre -20° et +20°.

9. Soupape de commande selon l'une quelconque des revendications précédentes,
**caractérisée en ce que**
la douille de commande (24), lorsqu'elle s'applique contre le siège de soupape de commande (27), est compensée en pression dans la direction axiale.

10. Injecteur de carburant pour l'injection de carburant dans une chambre de combustion d'un moteur à combustion interne, en particulier injecteur à rampe commune, comprenant une soupape de commande (25) selon l'une quelconque des revendications 1 à 9, avec lequel la pression de carburant dans une chambre de commande (18) en liaison fonctionnelle avec un élément de soupape d'injection (3) peut être influencée, l'élément de soupape d'injection (3) pouvant être déplacé en fonction de la pression de carburant dans la chambre de commande (18) entre une position de fermeture et une position d'ouverture libérant le flux de carburant dans la chambre de combustion.
